# EUROPÄISCHE PATENTSCHRIFT

(11) **EP 0 632 159 B1**
(45) Veröffentlichungstag und Bekanntmachung des Hinweises auf die Patenterteilung: **26.03.1997**
(21) Anmeldenummer: 94108663.9
(22) Anmeldetag: 07.06.1994
(51) Int. Cl.: D21F 1/02, D21F 1/06, D21F 1/08, D21F 9/00

(54) **Stoffauflauf und Verfahren zur Erzeugung einer mehrschichtigen und mehrlagigen Papierbahn**
Headbox and process for making a multi-layer paper web
Caisse de tête et procédé pour la fabrication d'une bande de papier multi-couche

(30) Priorität: 28.06.1993 DE 4321268
(43) Veröffentlichungstag der Anmeldung: 04.01.1995
(73) Patentinhaber: J.M. Voith GmbH, D-89522 Heidenheim (DE)
(72) Erfinder: Sollinger, Hans-Peter, Dr., D-89522 Heidenheim (DE)
(74) Vertreter: Weitzel, Wolfgang, Dr.-Ing. Patentanwalt

(56) Entgegenhaltungen:
- EP-A- 0 418 445
- DE-A- 4 321 268
- GB-A- 2 094 364

## Beschreibung

Die Erfindung betrifft einen Stoffauflauf zur Erzeugung einer mehrschichtigen Papierbahn bzw. die Kombination mehrerer ein- oder mehrschichtiger Stoffaufläufe zur Erzeugung einer mehrlagigen Papierbahn und ein Verfahren hierzu.

Ein mehrschichtiger Stoffauflauf ist beispielsweise aus der DE-OS 40 29 545 A1 bekannt. Er dient bei voneinander unabhängiger Beschickung der einzelnen Düsenräume mit Stoffsuspensionen zur Herstellung einer mehrschichtigen Papierbahn. Zwischen den einzelnen Düsenräumen des Mehrschichtenstoffauflaufes sind schwenkbare quer über die Maschinenbreite verlaufende Lamellen angebracht, die ein frühzeitiges Vermischen der unterschiedlichen Stoffsuspensionsströme verhindern.

Ebenso sind Papiermaschinen zur Herstellung mehrlagiger Papierschichten mit Hilfe mehrerer voneinander unabhängig wirkender Stoffaufläufe bekannt, wie es z.B. in der Offenlegungsschrift DE 40 31 038 A1 beschrieben ist. In dieser Schrift wird eine Papiermaschine dargestellt, in der auf mehreren miteinander laufenden Sieben unabhängig voneinander Papierlagen erstellt werden, die in der nachfolgenden Verarbeitung, d.h. noch vor der Pressenpartie der Papiermaschine aufeinandergelegt werden und so ein mehrlagiges Papier entstehen lassen.

Ein nicht gelöstes Problem bei diesen mehrschichtigen und mehrlagigen Papieren ist die Einstellung des Faserorientierungs- und Flächengewichts-Querprofils. Insbesondere ist es z.B. bei einem Dreischichtenstoffauflauf sehr schwierig, eine Flächengewichtsbeeinflussung der mittleren Schicht durchzuführen, gleichzeitig ergeben sich Probleme durch an der Düse angebrachte Blenden bezüglich der Faserorientierung der äußeren Schichten.

Es ist Aufgabe der Erfindung, einen mehrschichtigen Stoffauflauf darzustellen, bzw. ein Verfahren zur Erzeugung einer mehrlagigen oder mehrschichtigen Stoffbahn darzustellen, mit dem es möglich ist, eine Beeinflussung von Faserorientierungs- und Flächengewichts-Querprofilen in den einzelnen Lagen unabhängig voneinander durchzuführen und damit eine Papierbahn mit verbesserter Planlage, verbessertem Flächengewichts-Querprofil bei gleichzeitig wirtschaftlicher Herstellung darzustellen.

Die Aufgabe wird durch die Merkmale der unabhängigen Ansprüche gelöst. Weitere Merkmale der Erfindung sind in den abhängigen Ansprüchen enthalten.

Der Erfinder hat folgendes erkannt: Bei mehrschichtigen und mehrlagigen Papieren müssen das Faserorientierungs- und Flächengewichts-Querprofil eingestellt werden. Die Faserorientierungs-Querprofileinstellung kann in einem modernen Stoffauflauf über die sektionale Beeinflussung von Volumenströmen erfolgen, während die Flächengewichts-Querprofileinstellung über die sektionale Beeinflussung der Stoffdichte erfolgen kann. Die Eigenschaften der Einzelschichten bzw. Einzellagen unterscheiden sich z.B. in Bezug auf Festigkeit, Rohstoffkosten, Reißverhalten und ihre Wirkung auf z.B. die Planlage des Blattes, bzw. die Druckfähigkeit des Papieres grundlegend. Auf diese Weise läßt sich z.B. durch eine gezielte Beeinflussung der Faserorientierung einer äußeren Schicht oder Lage sehr wirkungsvoll die Planlage des Blattes beeinflussen, während ein gleichmäßiges Flächengewicht am besten über die mittlere Schicht beeinflußt wird.

Nachfolgend seien einige Beispiele anhand unterschiedlicher Ausführungen beschrieben:

### Dreischichtiges Papier

Besteht ein Papier aus drei Schichten, so werden die beiden äußeren Lagen mit langfaseriger Stoffsuspension betrieben, die für die Wirkung der dort vorgenommenen Faserorientierungsbeeinflussung besonders effizient sind, während die mittlere Schicht mit Kurzfasern betrieben wird, wobei in dieser mittleren Schicht das gleichmäßige Flächengewichts-Querprofil eingestellt wird. Der Grund für die Beeinflussung der Planlage des Blattes über die äußere Schicht liegt darin, daß mit zunehmendem Abstand einer Schicht von der Mittelschicht des Blattes kleine Spannungen in dieser Schicht auch eine zunehmende Wirkung auf die Verformung des Blattes erreichen. Diese Verformungen werden dadurch sektional gesteuert, daß die Faserorientierung in der Außenschicht beeinflußt wird. Die Effizienz dieser Vorgehensweise wird dadurch gesteigert, daß in der Außenschicht vorzugsweise lange Fasern eingesetzt werden, die den notwendigen Spannungsaufbau begünstigen.

### Zweischichtiges Papier

Betrachtet man einen Zweischichtenstoffauflauf in Verbindung mit einem Langsieb, so wird der Einfluß von Querströmungen in der Düse auf die Faserorientierung durch die Differenz von Strahlgeschwindigkeit zu Siebgeschwindigkeit verstärkt. Aus diesem Grund ist es sinnvoll, die siebnahe Schicht zur Faserorientierungsbeeinflussung einzusetzen. Hierbei würde somit die Faserorientierungsbeeinflussung in der dem Sieb zugewandten Schicht und die Flächengewichtsbeeinflussung in der dem Sieb abgewandten Schicht durchgeführt.

Ein besonderer Vorteil bei diesen beschriebenen Ausführungen bzw. Verfahren der Herstellung einer Papierbahn liegt darin, daß die beeinflussenden Maßnahmen jeweils an der Stelle ihrer maximalen Wirkung vorgenommen werden, und gleichzeitig daß die notwendigen konstruktiven Voraussetzungen auf das absolut erforderliche Minimum beschränkt werden. So ist es z.B. so wie in der Figur 1 zu sehen möglich, einen dreischichtigen Stoffauflauf so zu gestalten, daß die sektional zugeführten Stoffströme der peripheren Schichten lediglich durch Drosselvorrichtungen G2 und G3 geregelt werden, da hiermit die Faserorientierung beeinflußt wird, während die zentrale Schicht über die aufwendigere Stoffsuspensionszuführung mit zwei unterschiedlichen Stoffdichten, die über ein Mischsystem sektional der zentralen Schicht zugeführt werden, verfügt. In dem in Figur 1 dargestellten Beispiel wird z.B. die Eigenschaft eines Mischventiles, das im Gebrauchsmuster DE-U-92 05 111 offengelegt ist, genutzt, daß bei einer Einleitung eines Nebenstromes in einen Hauptstrom das Gesamtvolumen des aus dem Mischer herauskommenden Stromes unabhängig von der Menge des Nebenstromes konstant bleibt. Auf diese Weise ist es möglich, mit einem einzigen Ventil G1 je Sektion eine sektionale Stoffdichteänderung der zentralen Schicht durchzuführen, ohne gleichzeitig eine unerwünschte Querströmung in dieser Lage zu erzeugen, wodurch die Faserorientierung immer konstant bleibt.

Erfindungsgemäß ist es natürlich auch möglich, anstelle mit einem einzigen mehrschichtigen Stoffauflauf eine mehrschichtige Papierbahn mit Hilfe mehrerer hintereinander geschalteter einlagiger Stoffaufläufe eine entsprechende mehrlagige Papierbahn zu bilden. Wobei die Beeinflussung der Eigenschaften der einzelnen Lagen äquivalent zu dem Mehrschichtenstoffauflauf vorgenommen wird.

Es versteht sich, daß bei solch relativ komplexen Einstellmöglichkeiten an einem Stoffauflauf die moderne automatische Meß- und Regeltechnik Einsatz findet, mit der im On-line-Betrieb die entsprechenden Faserorientierungs- und Flächengewichts-Querprofilmessungen durchgeführt werden und über entsprechende Regelstrecken die einzelnen sektionsweise und wirkungsweise zugeordneten Ventile gesteuert werden können.

## Patentansprüche

1. Mehrschichtenstoffauflauf einer Papiermaschine zur Herstellung einer Papierbahn mit mehreren Schichten mit unterschiedlichen Eigenschaften, dadurch gekennzeichnet, daß
1.1 in mindestens einer Schicht zur Einstellung des Flächengewichts-Querprofils sektionale Volumenströme mit individuell einstellbarer Stoffdichte vorgesehen sind;
1.2 in mindestens einer anderen Schicht zur Einstellung des Faserorientierungs-Querprofils sektionale Volumenströme mit einstellbarem Durchfluß vorgesehen sind.

2. Mehrschichtenstoffauflauf gemäß Anspruch 1, dadurch gekennzeichnet, daß in jeder einzelnen Schicht entweder alleine die sektionale Faserorientierung oder alleine das sektionale Flächengewicht beeinflußt wird.

3. Mehrschichtenstoffauflauf gemäß einem der Ansprüche 1 oder 2, dadurch gekennzeichnet, daß genau zwei Schichten vorgesehen sind, wobei:
3.1 in der ersten Schicht zur Einstellung des Flächengewichts-Querprofils sektionale Volumenströme mit individuell einstellbarer Stoffdichte vorgesehen sind; und
3.2 in der zweiten Schicht zur Einstellung des Faserorientierungs-Querprofils sektionale Volumenströme mit einstellbarem Durchfluß vorgesehen sind.

4. Mehrschichtenstoffauflauf gemäß einem der Ansprüche 1 oder 2, dadurch gekennzeichnet, daß genau drei Schichten vorgesehen sind, wobei:
4.1 in der zentralen Schicht zur Einstellung des Flächengewichts-Querprofils sektionale Volumenströme mit individuell einstellbarer Stoffdichte vorgesehen sind;
4.2 in mindestens einer peripheren Schicht zur Einstellung des Faserorientierungs-Querprofils sektionale Volumenströme mit einstellbarem Durchfluß vorgesehen sind.

5. Naßpartie einer Papiermaschine zur Bildung einer mehrlagigen Papierbahn, wobei:
5.1 nacheinander mindestens zwei Stoffaufläufe vorgesehen sind;
dadurch gekennzeichnet, daß
5.2 die nacheinander geschalteten Stoffaufläufe über die Maschinenbreite mit sektionierter Stoffzufuhr vorgesehen sind; wobei
5.2.1 mindestens ein Stoffauflauf zur Beeinflussung des Faserorientierungs-Querprofils mit - bezüglich des Volumenstroms - sektioniert einstellbarem Durchfluß vorgesehen ist;
5.2.2 mindestens ein Stoffauflauf zur Beeinflussung des Flächengewichts-Querprofils mit - bezüglich der Stoffdichte - individuell einstellbarer Sektionsstromzufuhr vorgesehen ist.

6. Verfahren zur Herstellung einer mehrlagigen / mehrschichtigen Papierbahn, mit folgenden Merkmalen:
6.1 der/den Siebpartie/n werden mittels mindestens eines Stoffauflaufes mehrere Schichten / Lagen von Stoffsuspension zugeführt; wobei
6.2 in mindestens einer Schicht / Lage das Faserorientierungs-Querprofil beeinflußt wird;
6.3 in mindestens einer anderen Schicht / Lage das Flächengewichts-Querprofil beeinflußt wird.

7. Verfahren gemäß Anspruch 6, dadurch gekennzeichnet, daß jeweils die Beeinflussung der Faserorientierung und des Flächengewichts unbeeinflußt voneinander vorgenommen wird.

8. Verfahren gemäß Anspruch 6, dadurch gekennzeichnet, daß jeweils die Beeinflussung der Faserorientierung und des Flächengewichts unbeeinflußt und unabhängig voneinander in unterschiedlichen Schichten / Lagen vorgenommen wird.

9. Verfahren gemäß einem der Ansprüch 6 bis 8, dadurch gekennzeichnet, daß die Beeinflussung der Faserorientierung mit Hilfe von einstellbaren, sektionalen Volumenstromdurchflüssen vorgenommen wird.

10. Verfahren gemäß einem der Ansprüche 6 bis 9, dadurch gekennzeichnet, daß das Flächengewichts-Querprofil mit Hilfe von einstellbaren sektionalen Stoffsuspensionsdichten vorgenommen wird.

11. Verfahren gemäß einem der Ansprüche 6 bis 10, dadurch gekennzeichnet, daß die Verstellung der sektionalen Volumenstromdurchflüsse zumindest auch mit Hilfe einer Blende am Austrittsspalt erfolgt.

12. Verfahren gemäß einem der Ansprüche 6 bis 11, dadurch gekennzeichnet, daß die Verstellung der sektionalen Volumenstromdurchflüsse zumindest auch mit Hilfe eines veränderbaren Strömungswiderstandes vor dem Austrittsspalt erfolgt.

## Claims

1. A multilayered breast box of a paper machine for the production of a web of paper with several layers with different characteristics, characterised in that
1.1 in at least one layer for the setting of the weight per unit area cross-section, sectional volume flows with individually adjustable stock density are provided;
1.2 in at least one other layer for the setting of the fibre orientation cross-section, sectional volume flows with adjustable through flow are provided.

2. A mulilayered breast box according to Claim 1, characterised in that in each individual layer either solely the sectional fibre orientation or solely the sectional weight per unit area is influenced.

3. A multilayered breast box according to one of Claims 1 or 2, characterised in that precisely two layers are provided, in which:
3.1 in the first layer for the setting of the weight per unit area cross-section, sectional volume flows with individually adjustable stock density are provided; and
3.2 in the second layer for the setting of the fibre orientation cross-section, sectional volume flows with adjustable through flow are provided.

4. A multi-layered breast box according to one of Claims 1 or 2, characterised in that exactly three layers are provided, in which:
4.1 in the central layer for the setting of the weight per unit area cross-section, sectional volume flows with individually adjustable stock density are provided;
4.2 in at least one peripheral layer for the setting of the fibre orientation cross-section, sectional volume flows with adjustable through flow are provided.

5. A wet part of a paper machine for the formation of a multilayered web of paper, in which:
5.1 at least two breast boxes are provided in succession;
characterised in that
5.2 the breast boxes, connected in series, are provided over the machine width with sectioned supply of material; in which
5.2.1 at least one breast box is provided for influencing the fibre orientation cross-section with a through flow which is adjustable in a sectioned manner with respect to the volume flow;
5.2.2 at least one breast box is provided for influencing the weight per unit area cross-section with individualy adjustable section flow supply with respect to the stock density.

6. A method for the production of a multi-ply / multilayered web of paper with the following features:
6.1 several layers/plies of material suspension are supplied to the screen section(s); in which
6.2 in at least one layer/ply the fibre orientation cross-section is influenced;
6.3 in at least one other layer/ply the weight per unit area cross-section is influenced.

7. A method according to Claim 6, characterised in that in each case the influencing of the fibre orientation and of the weight per unit area is carried out so as to be uninfluenced by each other.

8. A method according to Claim 6, characterised in that in each case the influencing of the fibre orientation and of the weight per unit area is carried out uninfluenced and independently of each other in different layers/plies.

9. A method according to one of Claims 6 to 8, characterised in that the influencing of the fibre orientation is carried out with the aid of adjustable, sectional volume flow through-flows.

10. A method according to one of Claims 6 to 9, characterised in that the weight per unit area cross-section is carried out with the aid of adjustable sectional substance suspension densities.

11. A method according to one of Claims 6 to 10, characterised in that the adjustment of the sectional volume flow through-flows takes place at least also with the aid of a shutter at the outlet gap.

12. A method according to one of Claims 6 to 11, characterised in that the adjustment of the sectional volume flow through-flows takes place at least also with the aid of a changeable resistance to flow in front of the outlet gap.

## Revendications

1. Caisse de tête multicouche d'une machine à papier permettant de fabriquer une nappe de papier comportant plusieurs couches possédant des propriétés différentes, caractérisée en ce que :
1.1 dans au moins une première couche, des débits volumiques variables par sections, à concentration de pâte réglable individuellement, sont prévus pour le réglage du profil transversal de grammage et,
1.2 dans au moins une autre couche, des débits volumiques variables par sections, à valeur réglable, sont prévus pour le réglage du profil transversal d'orientation des fibres.

2. Caisse de tête multicouche selon la revendication 1, caractérisée en ce que, dans chaque couche individuelle, il est procédé à une intervention soit sur la seule orientation des fibres variable par sections, soit sur le seul grammage variable par sections.

3. Caisse de tête multicouche selon l'une des revendications 1 et 2, caractérisée en ce qu'il est prévu exactement deux couches et en ce que :
3.1 dans la première couche, des débits volumiques variables par sections, à concentration de pâte réglable individuellement, sont prévus pour le réglage du profil transversal de grammage et,
3.2 dans la seconde couche, des débits volumiques variables par sections, à valeur réglable, sont prévus pour le réglage du profil transversal d'orientation des fibres.

4. Caisse de tête multicouche selon l'une des revendications 1 et 2, caractérisée en ce qu'il est prévu exactement trois couches et en ce que :
4.1 dans la couche centrale, des débits volumiques variables par sections, à concentration de pâte réglable individuellement, sont prévus pour le réglage du profil transversal de grammage et,
4.2 dans au moins une couche extérieure, des débits volumiques variables par sections, à valeur réglable, sont prévus pour le réglage du profil transversal d'orientation des fibres.

5. Partie humide d'une machine à papier pour la réalisation d'une nappe de papier à plusieurs épaisseurs, dans laquelle :
5.1 au moins deux caisses de tête sont prévues l'une derrière l'autre,
caractérisée en ce que :
5.2 les caisses de tête montées l'une derrière l'autre sont pourvues, sur l'étendue de la largeur de la machine, d'une amenée de pâte par sections et en ce que :
5.2.1 au moins une caisse de tête est pourvue, pour l'intervention sur le profil transversal d'orientation des fibres, d'un débit réglable par sections --en ce qui concerne le débit volumique,
5.2.2 au moins une caisse de tête est pourvue, pour l'intervention sur le profil transversal de grammage, d'une amenée d'écoulement par sections qui est réglable individuellement - en ce qui concerne la concentration de pâte.

6. Procédé de fabrication d'une nappe de papier à plusieurs épaisseurs/multicouche comportant les particularités suivantes :
6.1 au moyen d'au moins une caisse de tête, plusieurs couches/épaisseurs de suspensions de pâte sont amenées à la ou aux tables de fabrication, tandis que :
6.2 l'intervention sur le profil transversal d'orientation des fibres a lieu dans au moins une couche/épaisseur et 6.3 l'intervention sur le profil transversal de grammage a lieu dans au moins une autre couche/épaisseur.

7. Procédé selon la revendication 6, caractérisé en ce que l'intervention sur l'orientation des fibres et l'intervention sur le grammage ont chacune lieu sans influence de l'une sur l'autre.

8. Procédé selon la revendication 6, caractérisé en ce que l'intervention sur l'orientation des fibres et l'intervention sur le grammage ont lieu chacune sans influence et indépendamment l'une de l'autre dans des couches/épaisseurs différentes.

9. Procédé selon l'une des revendications 6 à 8, caractérisé en ce que l'intervention sur l'orientation des fibres a lieu au moyen de débits volumiques variables par sections qui sont réglables.

10. Procédé selon l'une des revendications 6 à 9, caractérisé en ce que le profil transversal de grammage s'obtient au moyen de concentrations de suspensions de pâte variables par sections qui sont réglables.

11. Procédé selon l'une des revendications 6 à 10, caractérisé en ce que le réglage des débits volumiques variables par sections s'effectue au moins aussi au moyen d'un organe d'étranglement disposé à l'endroit de la fente de sortie.

12. Procédé selon l'une des revendications 6 à 11, caractérisé en ce que le réglage des débits volumiques variables par sections a lieu au moins aussi au moyen d'un élément de résistance à l'écoulement qui est réglable et est disposé en amont de la fente de sortie.
